# EUROPÄISCHE PATENTSCHRIFT

(11) **EP 1 381 745 B1**
(45) Veröffentlichungstag und Bekanntmachung des Hinweises auf die Patenterteilung: **27.07.2005**
(21) Anmeldenummer: 02730194.4
(22) Anmeldetag: 24.04.2002
(51) Int. Cl.: E05D 7/04

(54) **TÜR- ODER FENSTERSCHARNIER**
DOOR OR WINDOW HINGE
CHARNIERE DE PORTE OU DE FENETRE

(30) Priorität: 25.04.2001 DE 10120260
(43) Veröffentlichungstag der Anmeldung: 21.01.2004
(73) Patentinhaber: SFS intec Holding AG, 9435 Heerbrugg (CH)
(72) Erfinder: ÖSTERLE, Helmut, A-6800 Feldkirch (AT)
(86) Internationale Anmeldenummer: PCT/EP2002/004469
(87) Internationale Veröffentlichungsnummer: WO 2002/086263

(56) Entgegenhaltungen:
- DE-C- 10 050 796

## Beschreibung

Die Erfindung betrifft ein Tür- oder Fensterscharnier, bei welchem zwei Scharnierteile um eine gemeinsame Scharnierachse verdrehbar miteinander in Wirkverbindung stehen, wobei wenigstens ein Scharnierteil einen in eine Bandtasche einschiebbaren Lappen aufweist, wobei dieser Lappen in der Bandtasche um einen parallel zur Scharnierachse ausgerichteten Achsbolzen verschwenkbar und in seiner einstellbaren Schwenkstellung fixierbar ist und wobei der Lappen den Achsbolzen umgreift.

Tür und Fensterscharniere dieser Art sind in einigen Ausführungsvarianten bekannt geworden (z.B. DE4431799C1 oder DE4307067C2). Bei diesen Ausführungen wird ein dreidimensional verstellbares Tür- oder Fensterband angestrebt, bei welchem das an dem Rahmen befestigte Bandteil einen Rollenlappen aufweist, der in einem Haltestück verschiebbar geführt ist. Das Haltestück wird in der Bandtasche um eine Schwenkachse verdrehbar und auf dieser höhenverstellbar verschiebbar gehalten. Zur Höhenverstellung wird also das Haltestück zusammen mit dem Rollenlappen auf der Schwenkachse verschoben. Zur Verstellung der horizontale Lage ist ein Exzenter eingesetzt, der in ein vertikales Langloch des Rollenlappens eingreift. Ein Selbsthemmung ist dadurch nicht gewährleistet. Für diesen Zweck müssen nämlich zusätzlich Schrauben eingesetzt werden, um das Haltestück und den Rollenlappen in der eingestellten Lage gegenseitig zu fixieren.

Ein Tür- oder Fensterscharnier der eingangs genannten Art ist aus der US 56 94 665 bekannt. Bei diesem bekannten Scharnier bedarf es zwar keiner Exzenterverstellung mehr, jedoch ist eine Selbsthemmung nicht gewährleistet.

Der vorliegenden Erfindung liegt die Aufgabe zugrunde, ein Tür- oder Fensterscnarnier der eingangs genannten Art konstruktiv einfacher zu gestalten und vor allem die Möglichkeit zu schaffen, eine dreidimensionale Einstellung in einfacher Weise, auf selbsthemmende Art und Weise und auch im montierten Zustand des Scharniers zu ermöglichen.

Erfindungsgemäß gelingt dies bei einem Tür- oder Fensterscharnier der eingangs genannten Art dadurch, dass der Lappen mit dem Achsbolzen in axialer Richtung unverschiebbar verbunden ist, wobei der Achsbolzen und der Lappen gemeinsam in der Bandtasche höhenverstellbar gehalten sind und dass ein gegenüber dem Lappen horizontal verschiebbar gehaltener Verstellteil den Achsbolzen formschlüssig umfasst und in seiner Verstelllage selbsthemmend festlegbar ist.

Durch diese erfindungsgemäßen Maßnahmen wird erreicht, dass die horizontale Verstellung bereits selbsthemmend gestaltet werden kann. Es bedarf also keiner Exzenterverstellung mehr, wobei durch den Einsatz eines verschiebbaren Verstellteiles diese Selbsthemmung praktisch gegeben ist. Es erweist sich auch als sehr vorteilhaft, dass eben der Achsbolzen zusammen mit dem Lappen und dem Verstellteil die Höhenverstellung mitmacht. Es bedarf daher auch keiner zusätzlicher Klemmelemente, um nach jeder Verstellung die eingestellte Lage zu sichern.

Vorteilhafte Ausgestaltungen der Erfindung bilden die Gegenstände der Unteransprüche.

Es wird vorgeschlagen, dass der in die Bandtasche eingreifende Lappen an seinem der Scharnierachse abgewandten Endbereich eine Durchgangsöffnung für die Aufnahme des Achsbolzens aufweist, welche im Querschnitt als parallel zu dessen Ebene ausgerichtetes und in Achsrichtung des Achsbolzens verlaufendes Langloch ausgebildet ist, wobei die Abmessung des Querschnittes des Langloches an seiner Schmalseite zumindest annähernd dem Durchmesser des durch das Langloch hindurchgeführten Abschnittes des Achsbolzens entspricht. Auf diese Weise kann der Lappen quer zum Achsbolzen praktisch in der Ebene des Lappens verschoben werden, wenn eine entsprechende Verschiebung des Verstellteiles erfolgt, welcher ja keine Verschiebung gegenüber dem Achsbolzen ausführen kann. Durch die Ausbildung eines Langloches ist eine einfache Verschiebemöglichkeit geschaffen, wobei aber trotzdem ein seitliches Kippen der Lasche unterbunden ist.

Eine weitere vorteilhafte Maßnahme wird darin gesehen, dass der von der Scharnierachse abgewandte Endbereich des Lappens zwei mit Abstand parallel ausgerichtete Lageraugen aufweist, welche die Durchgangsöffnungen haben, wobei zwischen diesen beiden Lageraugen der den Achsbolzen formschlüssig umgreifende Verstellteil quer zur Ausrichtung des Achsbolzens verschiebbar und in seiner eingestellten Lage selbsthemmend festlegbar ist. Es kann somit eine kompakte gegenseitige Einheit geschafffen werden ähnlich zwei zusammenwirkenden Scharnierteilen im Bereich der Scharnierachse. Hier gibt es aber zwischen dem Lappen und dem Verstellteil keine Schwenkbewegung gegenüber dem Achsbolzen.

Eine einfache konstruktive Variante ergibt sich, wenn am Verstellteil eine in eingebauter Lage des Lappens in der Bandtasche betätigbare Verstellschraube angreift. Eine Verstellschraube ist immer dann als selbsthemmendes Einstellelement anzusehen, wenn dieses in horizontaler Lage angeordnet werden kann und praktisch nur der verschiebbaren Verstellung von Teilen dient.

Eine vorteilhafte Maßnahme ist darin zu sehen, dass die Verstellschraube in der durch den Achsbolzen und die Scharnierachse geführten Ebene liegt und über eine durch den Scharnierteil und die Scharnierachse geführte Bohrung mit einem Schraubwerkzeug betätigbar ist. Durch diese besondere Gestaltung ist eine nachträgliche Verstellung ohne zusätzliche Lockerung von Spannelementen bei eingehängter Tür oder eingehängtem Fenster möglich. Besonders vorteilhaft elementen bei eingehängter Tür oder eingehängtem Fenster möglich. Besonders vorteilhaft ist dabei die durch eine Ausführungsform der Erfindung geschaffene Möglichkeit, eine Verstellung über die Scharnierachse, und zwar quer zu deren Längserstreckung, zugänglich zu machen.

Eine weitere besondere Maßnahme sieht vor, dass der Achsbolzen an seinen Endbereichen auf die in Achsrichtung gemessene Höhe des Lappens abgestimmt jeweils einen Anschlagbund aufweist, dessen Durchmesser größer ist als die Breite des Langloches zur Aufnahme des zwischen den Anschlagbunden liegenden Abschnittes des Achsbolzens. Dadurch wird eine optimale Stabilität der Verbindung zwischen dem Achsbolzen und dem Lappen hergestellt. Es ist somit auch eine Kippbewegung des Lappens auch in dessen Ebene ausgeschlossen. Einerseits wirken diese Anschlagbunde als Einspannelemente und andererseits als Verstellteil, der zwischen den Lageraugen des Lappens verschiebbar passend eingesetzt ist.

Damit eine exakte Anpassung der Anschlagbunde an den Lappen und somit an die Lageraugen des Lappens möglich ist, wird vorgesehen, dass der Abstand der beiden Anschlagbunde auf die in Achsrichtung gemessene Höhe des Lappens passend einstellbar ist. Es können daher schon bei der Montage eines Scharniers eventuelle Fehlmaße des Lappens ausgeglichen werden.

In diesem Zusammenhang wird vorgeschlagen, dass wenigstens einer der Anschlagbunde von einer auf einen Gewindeabschnitt am Ende des Achsbolzens aufgesetzten Hülse gebildet ist. Es kann dadurch in einfacher Weise eine Feineinstellung des Abstandes der Anschlagbunde auf die in Achsrichtung gemessene Höhe des Lappens erfolgen.

Damit eine gute Gleitführung des Achsbolzens in der Bandtasche ermöglicht wird, ist es vorteilhaft, wenn die Anschlagbunde von bolzenartigen Abschnitten an den Enden des Achsbolzens gebildet sind, welche in Bohrungen in der Bandtasche eingreifen und in diesen Bohrungen axial verschiebbar sind.

Eine vorteilhafte Variante der Erfindung sieht vor, dass zur Einstellung der Schwenkstellung des Lappens in der Bandtasche eine von der Oberfläche der Bandtasche zugängliche Verstellschraube vorgesehen ist, welche in eine in den Lappen eingreifende Lasche mittels eines Gewindeeingriffes eingesetzt ist und in der Bandtasche axial unverschieblich gehalten ist. Es ist damit auch die Verstellbewegung der aus Lappen und Verstellteil gebildeten Einheit um den Achsbolzen selbsthemmend, da auch hier eine in ein Gewinde eingreifende Schraube vorhanden ist, welche sich nicht selbsttätig verdrehen kann. Trotzdem ist immer sofort eine Nachstellmöglichkeit gegeben, ohne dass vorher Feststellelemente oder Feststellschrauben gelöst werden müssen.

Eine andere Ausführungsform sieht vor, dass zur Einstellung der Schwenkstellung des Lappens in der Bandtasche ein von der Scharnierachse her zugänglicher Verstellbolzen vorgesehen ist, welcher in eine Exzenterscheibe eingreift. Dadurch ist auch diese Einstellung von der Scharnierseite her ermöglicht worden.

Gerade im Zusammenhang mit den anderen Verstellmöglichkeiten des erfindungsgemäßen Scharniers wird eine vorteilhafte Maßnahme darin gesehen, dass der Lappen innerhalb der Bandtasche von einem Tragteil abgestützt ist, welcher über eine von außerhalb der Bandtasche bedienbare Verstellschraube höhenverstellbar ist. Es ist somit auch die dritte Verstellmöglichkeit für eine dreidimensionale Verstellung eines Scharniers auf besonders einfache Weise geschaffen worden, wobei alle Maßnahmen ohne vorheriges Lösen von Feststellteilen und immer von außen bei montierter Tür und montiertem Fenster durchgeführt werden können.

Auch hier sieht eine andere Ausführungsvariante vor, die Verstellung von der Seite der Scharnierachse her zu bewerkstelligen. Dazu wird vorgeschlagen, dass der Lappen innerhalb der Bandtasche über einen Tragteil abgestützt ist, welcher über eine von der Scharnierachse der Bandtasche her bedienbare Verstellschraube relativ zur Bandtasche höhenverstellbar ist. Dadurch können alle Verstellmöglichkeiten von der Scharnierachse her durchgeführt werden.

Weiter ist es vorteilhaft, wenn der Lappen an dem mittigen Abschnitt einer die Scharnierachse umschließenden Scharnierrolle angeordnet ist. Es kann dadurch der in die Bandtasche eingreifende Lappen konstruktiv einfacher gestaltet werden, Außerdem ergeben sich dadurch verbesserte Möglichkeiten der Anordnung der Bohrung für die Zugänglichkeit des Werkzeuges für die Betätigung der Schraube für den Verstellteil.

Ausführungsbeispiele der Erfindung werden in der nachstehenden Beschreibung anhand der Zeichnungen noch näher erläutert. Es zeigen:
Fig. 1 einen Türrahmen und eine Tür, welche über zwei Scharniere verbunden sind;
Fig. 2 eine Seitenansicht der Darstellung in Fig. 1;
Fig. 3 eine Draufsicht, einmal mit geschlossener und einmal mit geöffneter Darstellung der Tür;
Fig. 4 eine Draufsicht auf einen Scharnierteil mit der Bandtasche;
Fig. 5 eine Schrägansicht eines Scharniers;
Fig. 6 einen Vertikalschnitt durch die Bandtasche mit dem eingesetzten Scharnierteil und den vorgesehenen Verstellelementen;
Fig. 7 eine Ansicht und teilweise einen Schnitt nach der Linie VII-VII in Fig. 6;
Fig. 8 einen Schnitt nach der Linie VIII-VIII in Fig. 6;
Fig. 9 einen Schnitt nach der Linie IX-IX in Fig. 6;
Fig. 10 einen Schnitt nach der Linie X-X in Fig. 6;
Fig. 11 eine Darstellung einer zweiten Ausführungsvariante in einem Vertikalschnitt durch die Bandtasche mit dem eingesetzten Scharnierteil und den vorgesehenen Verstellelementen;
Fig. 12 einen Schnitt nach der Linie XII-XII in Fig. 11;
Fig. 13 einen Schnitt nach der Linien XIII-XIII in Fig. 11;
Fig. 14 eine Stirnansicht einer Exzenterscheibe zur Einstellung der Schwenkstellung des Scharniers.

Bei Türen oder Fenstern werden Scharniere 1 eingesetzt, bei welchen zwei Scharnierteile 2, 3 um eine gemeinsame Scharnierachse 4 verdrehbar miteinander in Wirkverbindung stehen. Wenigstens ein Scharnierteil 2 weist einen in eine Bandtasche 5 einschiebbaren Lappen 6 auf. Der Lappen 6 ist in der Bandtasche 5 um einen parallel zur Scharnierachse 4 ausgerichteten Achsbolzen 7 verschwenkbar und in seiner einstellbaren Schwenkstellung fixierbar. Es handelt sich um ein dreidimensional verstellbares Scharnier, wobei die Verstellung nach allen drei vorgegebenen Richtungen im eingebauten Zustand des Scharniers und daher auch bei bereits eingesetzter Tür oder eingesetztem Fenster möglich ist.

Der Lappen 6 umgreift den Achsbolzen 7 und ist mit diesem in axialer Richtung unverschiebbar verbunden. Dadurch sind der Achsbolzen 7 und der Lappen 6 gemeinsam in der Bandtasche höhenverstellbar. Ein gegenüber dem Lappen 6 horizontal verschiebbar gehaltener Verstellteil 8 umfasst den Achsbolzen 7 formschlüssig und ist in seiner Verstelllage selbsthemmend festlegbar.

Der in die Bandtasche 5 eingreifende Lappen 6 weist an seinem von der Scharnierachse 4 abgewandten Endbereich eine Durchgangsöffnung 9 für die Aufnahme des Achsbolzens 7 auf. Diese Durchgangsöffnung 9 ist im Querschnitt als parallel zu der Ebene des Lappens 7 ausgerichtetes und in Achsrichtung des Achsbolzens 7 verlaufendes Langloch ausgebildet, wobei die Abmessung A des langlochartigen Querschnittes der Durchgangsöffnung 9 an deren Schmalseite zumindest annähernd dem Durchmesser D des durch die Durchgangsöffnung 9 hindurchgeführten Abschnittes B des Achsbolzens 7 entspricht.

Dabei weist der von der Scharnierachse 4 abgewandte Endbereich des Lappens 6 zwei mit Abstand parallel ausgerichtete Lageraugen 10, 11 auf, welche die Durchgangsöffnung 9 haben, wobei zwischen diesen beiden Lageraugen 10, 11 der den Achsbolzen 7 formschlüssig umgreifende Verstellteil 8 quer zur Ausrichtung des Achsbolzens 7 verschiebbar und in seiner eingestellten Lage selbsthemmend festlegbar ist.

Der Verstellteil 8 ist in eingebauter Lage des Lappens 6 in der Bandtasche 5 mittels einer an diesem angreifenden Verstellschraube 12 betätigbar. Diese Verstellschraube 12 liegt in der durch den Achsbolzen 7 und die Scharnierachse 4 geführten Ebene und ist über eine durch den Scharnierteil 2 und somit in der Ebene des Lappens 6 durch diesen und durch die Scharnierachse 4 geführte Bohrung 13 mittels eines Schraubwerkzeuges betätigbar.

Der Achsbolzen 7 weist an seinen Endbereichen auf die in Achsrichtung gemessene Höhe des Lappens 6 und somit auf den Abschnitt B abgestimmt jeweils einen Anschlagbund 14, 15 auf. Der Durchmesser D1 der Anschlagbunde 14, 15 ist größer als die Breite A der langlochartigen Durchgangsöffnung 9. Es wird somit zwischen diesen Anschlagbunden 14, 15 und somit im Abschnitt B des Achsbolzens 7 der Lappen ausgerichtet und gegenüber dem Achsbolzen unverschiebbar gehalten. Es ist also nur eine gemeinsame Verstellung von Achsbolzen 7, Lappen 6 und Verstellteil 8 in dieser Achsrichtung in der Bandtasche 5 möglich.

Dabei ist es wichtig, eine Einstellung des Abstandes der beiden Anschlagbunde 14, 15 auf die in Achsrichtung gemessene Höhe des Lappens 6 vornehmen zu können. Eine Variante ist gegeben, wenn wenigstens einer der Anschlagbunde 14 oder 15 von einer als auf einen Gewindeabschnitt 16 am Ende des Achsbolzens 7 aufgesetzten Hülse 17 gebildet ist. Es kann somit durch mehr oder weniger weites Eindrehen der Hülse 17 eine Art Passung zwischen dem Achsbolzen 7 und somit der dort vorgesehenen Anschlagbunde 14, 15 und den dazwischen liegenden Lageraugen 10, 11 des Lappens 6 erzielt werden. Da der Verstellteil 8 den Abschnitt B des Achsbolzens 7 im Bereich des Durchmessers D formschlüssig umgreift, der Verstellteil 8 in einem Einschnitt 18 des Lappens 6 verschiebbar geführt ist und der Lappen 6 an den Aussenseiten der Lageraugen 10, 11 abgestützt ist, wird eine Kippbewegung des Lappens 6 gegenüber dem Achsbolzen 7 ausgeschlossen. Es kann somit eine exakte Halterung des Lappens 6 in der Bandtasche 5 auch bei entsprechender Belastung und ferner in jeder Verstelllage gewährleistet werden.

Die Anschlagbunde 14, 15 werden beim gezeigten Beispiel von bolzenartigen Abschnitten 19, 20 gebildet, welche an den Enden des Achsbolzens 7 vorgesehen sind. Der eine Abschnitt 20 wird von der aufgesetzten Hülse 17 gebildet. Der Achsbolzen 7 greift mit den Abschnitten 19, 20 in Bohrungen 21, 22 der in der Bandtasche 5 ein und ist in diesen Bohrungen axial verschiebbar gehalten.

Zur Einstellung der Schwenkstellung des Lappens 6 in der Bandtasche 5 ist eine von der Oberfläche der Bahdtasche 5 zugängliche Verstellschraube 23 vorgesehen. Diese ist in eine Gewindebohrung 25 einer Lasche 24 eingesetzt und in deren Achsrichtung unverschiebbar in der Bandtasche 5 gehalten. Die Lasche 24 greift in eine Ausnehmung 26 am Lappen 6 ein. Bei einem Verdrehen der Verstellschraube 23 wird somit der Lappen 6 um die Achse des Achsbolzens 7 verschwenkt. Ohne zusätzliche Feststellelemente ist die jeweils neue Verstelllage gesichert, da sich die Verstellschraube nicht selbsttätig verdrehen kann. Da die Ausnehmung 26 in der Ebene des Lappens 6 gesehen breiter ist,als die Breite B1 der Lasche 24, kann dieser Verstellbereich ohne Probleme einer Verstellung des Lappens 6 in der Ebene des Lappens 6 folgen. Es verschiebt sich dann lediglich die Lasche 24 in der Ausnehmung 26.

Für die Höhenverstellung des Scharniers, also für die Höhenverstellung des in die Bandtasche 5 eingesetzten Lappens 6 ist innerhalb der Bandtasche 5 ein Tragteil 27 vorgesehen, auf welchem der Lappen 6 abgestützt ist. Über eine von außerhalb der Bandtasche 5 bedienbare Verstellschraube 28 kann über eine an sich bekannte Art von zwei miteinander in Wirkverbindung stehenden Schrägflächen eine Höhenverstellung des Tragteiles 27 und somit auch des Lappens 6 erzielt werden.

Aus der Zeichnung ist ersichtlich, dass der Lappen 6 an dem den mittigen Abschnitt 29 einer die Scharnierachse 4 umschließenden Scharnierrolle 30 angeordnet ist. Die beiden außen liegenden Abschnitte 31, 32 sind dem zweiten Scharnierteil 3 zugeordnet. Diese Konstruktion ist insofern vorteilhaft, weil dadurch die Zugänglichkeit über die Bohrung 13 immer gewährleistet ist. Bei dieser Konstruktion ist es auch noch von Bedeutung, dass der die Scharnierachse 4 bildende Bolzen von zwei Bolzenelementen 33, 34 gebildet wird. Diese beiden Bolzenelemente 33 und 34 werden von oben und von unten in die Scharnierrolle 30 eingeführt. Es bleibt somit zwischen den beiden inneren Enden 35 ein Spalt frei, der den Zugang zur Verstellschraube 12 erlaubt. Es kann daher auch nie zu einer Verstellung zwischen einem die Scharnierachse bildenden Bolzen und einer Bohrung in dem Abschnitt 29 der Scharnierrolle 30 kommen.

Bei der Ausgestaltung nach den Fig. 11 bis 14 sind noch kürzere Bolzenelemente 33 und 34 eingesetzt, da noch mehr Platz zu schaffen ist, um eine Zugänglichkeit zu den Verstellelementen herzustellen, welche hier alle von der Scharnierachse 4 her betätigt werden sollen.

Bei dieser Ausführung eines Tür- oder Fensterscharnier ist zur Einstellung der Schwenkstellung des Lappens 6 in der Bandtasche 5 ein von der Scharnierachse 4 her zugänglicher Verstellbolzen 41 vorgesehen, welcher in eine Exzenterscheibe 40 eingreift. Durch Verdrehen des Verstellbolzens 41 wird eine Verdrehung der Exzenterscheibe 40 bewirkt, so dass der Lappen 6 um den Achsbolzen 7 verdreht wird. Durch den möglichen Gewindeeingriff zwischen dem Verstellbolzen 41 und dem Lappen 6 ergibt sich eine selbsthemmende Halterung.

Weiters ist bei dieser Ausführung vorgesehen, den Lappen 6 innerhalb der Bandtasche 5 über einen Tragteil 42 abzustützen. Dabei ist dieser Tragteil über eine von der Scharnierachse 4 der Bandtasche 5 her bedienbare Verstellschraube 43 relativ zur Bandtasche 5 höhenverstellbar ist.

Alle Verstellelemente sind also von der Scharnierachse 4 her über entsprechende Bohrungen 44 zugänglich, wobei dieser Bereicht des Lappens 6 und somit auch die Bohrungen 44 mittels einer aufsteckbaren Hülse 45 abgedeckt werden können. Diese Hülse 45 kann aus Designgründen oder aber auch zusätzlich aus Gründen der Sicherheit gegen ein unbefugtes Verstellen aufgebracht werden.

Mit der Ausgestaltung nach den Fig. 11 bis 14 sind keine seitlichen Bohrungen im Tür- oder Fensterrahmen erforderlich, da alte Verstellungen von vorne (von der Scharnierachse her) möglich sind. Für alle Verstellelemente ist somit auch eine selbsthemmende Verstellsicherung, gegeben. Für eine besondere Leichtgängigkeit und eine hohe Lebensdauer von Tür- oder Fensterscharnieren kann auch noch vorgesehen werden, im Bereich des Lappens 6 bei den eingesetzten Bolzenelementen Lagerhülsen 46, 47 aus geeignetem Material, also gegebenenfalls auch aus Kunststoff einzusetzen.

In der Beschreibung ist davon ausgegangen worden, dass die besondere Ausgestaltung nur bei einem Scharnierteil 2 vorhanden ist. Es wäre aber durchaus auch denkbar, beide Scharnierteile 2 und 3 mit entsprechenden Lappen 6 und Bandtaschen 5 auszubilden. In der Regel wäre dies aber eine unnötige Verkomplizierung, da die dreidimensionalen Verstellmöglichkeiten bei einem Scharnierteil 2 - und vorteilhaft bei dem dem Rahmen zugeordneten Scharnierteil - ausreichen.

## Patentansprüche

1. Tür- oder Fensterscharnier, bei welchem zwei Scharnierteile um eine gemeinsame Scharnierachse (4) verdrehbar miteinander in Wirkverbindung stehen, wobei wenigstens ein Scharnierteil einen in eine Bandtasche (5) einschiebbaren Lappen (6) aufweist, wobei dieser Lappen (6) in der Bandtasche um einen parallel zur Scharnierachse ausgerichteten Achsbolzen (7) verschwenkbar und in seiner einstellbaren Schwenkstellung fixierbar ist, und wobei der Lappen (6) den Achsbolzen (7) umgreift, **dadurch gekennzeichnet, dass** der Lappen (6) mit dem Achsbolzen (7) in axialer Richtung unverschiebbar verbunden ist, wobei der Achsbolzen (7) und der Lappen (6) gemeinsam in der Bandtasche (5) höhenverstellbar gehalten sind, und dass ein gegenüber dem Lappen (6) horizontal verschiebbar gehaltener Verstellteil (8) den Achsbolzen (7) formschlüssig umfasst und in seiner Verstelllage selbsthemmend festlegbar ist.

2. Tür- oder Fensterscharnier nach Anspruch 1, **dadurch gekennzeichnet, dass** der in die Bandtasche (5) eingreifende Lappen (6) an seinem der Scharnierachse (4) abgewandten Endbereich eine Durchgangsöffnung (9) für die Aufnahme des Achsbolzens (7) aufweist, welche im Querschnitt als parallel zu dessen Ebene ausgerichtetes und in Achsrichtung des Achsbolzens (7) verlaufendes Langloch ausgebildet ist, wobei die Abmessung (A) des Querschnittes des Langloches an seiner Schmalseite zumindest annähernd dem Durchmesser (D) des durch das Langloch hindurchgeführten Abschnittes (B) des Achsbolzens (7) entspricht.

3. Tür- oder Fensterscharnier nach Anspruch 2, **dadurch gekennzeichnet, dass** der von der Scharnierachse (4) abgewandte Endbereich des Lappens (6) zwei mit Abstand parallel ausgerichtete Lageraugen (10, 11) aufweist, welche die Durchgangsöffnungen (9) haben, wobei zwischen diesen beiden Lageraugen (10, 11) der den Achsbolzen (7) formschlüssig umgreifende Verstellteil (8) quer zur Ausrichtung des Achsbolzens (7) verschiebbar und in seiner eingestellten Lage selbsthemmend festlegbar ist.

4. Tür- oder Fensterscharnier nach einem der Ansprüche 1 bis 3, **dadurch gekennzeichnet, dass** am Verstellteil (8) eine in eingebauter Lage des Lappens (6) in der Bandtasche (5) betätigbare Verstellschraube (12) angreift.

5. Tür- oder Fensterscharnier nach Anspruch 4, **dadurch gekennzeichnet, dass** die Verstellschraube (12) in der durch den Achsbolzen (7) und die Scharnierachse (4) geführten Ebene liegt und über eine durch den Scharnierteil (2) und die Scharnierachse (4) geführte Bohrung (13) mit einem Schraubwerkzeug betätigbar ist.

6. Tür- oder Fensterscharnier nach einem der Ansprüche 1 bis 5, **dadurch gekennzeichnet, dass** der Achsbolzen (7) an seinen Endbereichen auf die in Achsrichtung gemessene Höhe des Lappens (6) abgestimmt jeweils einen Anschlagbund (14, 15) aufweist, dessen Durchmesser (D1) größer ist als die Breite (A) des Langloches zur Aufnahme des zwischen den Anschlagbunden (14, 15) liegenden Abschnittes (B) des Achsbolzens (7).

7. Tür- oder Fensterscharnier nach Anspruch 6, **dadurch gekennzeichnet, dass** der Abstand der beiden Anschlagbunde (14, 15) auf die in Achsrichtung gemessene Höhe des Lappens (6) passend einstellbar ist.

8. Tür- oder Fensterscharnier nach einem der Ansprüche 6 und 7, **dadurch gekennzeichnet, dass** wenigstens einer der Anschlagbunde (14, 15) von einer auf einen Gewindeabschnitt (16) am Ende des Achsbolzens (7) aufgesetzten Hülse (17) gebildet ist.

9. Tür- oder Fensterscharnier nach einem der Ansprüche 6 bis 8, **dadurch gekennzeichnet, dass** die Anschlagbunde (14, 15) von bolzenartigen Abschnitten (19, 20) an den Enden des Achsbolzens (7) gebildet sind, welche in Bohrungen (21, 22) in der Bandtasche (5) eingreifen und in diesen Bohrungen (21, 22) axial verschiebbar sind.

10. Tür- oder Fensterscharnier nach Anspruch 1, **dadurch gekennzeichnet, dass** zur Einstellung der Schwenkstellung des Lappens (6) in der Bandtasche (5) eine von der Oberfläche der Bandtasche (5) zugängliche Verstellschraube (23) vorgesehen ist, welche in eine in den Lappen (6) eingreifende Lasche (24) mittels eines Gewindeeingriffes eingesetzt ist und in der Bandtasche (5) axial unverschieblich gehalten ist.

11. Tür- oder Fensterscharnier nach Anspruch 1, **dadurch gekennzeichnet, dass** zur Einstellung der Schwenkstellung des Lappens (6) in der Bandtasche (5) ein von der Scharnierachse (4) her zugänglicher Verstellbolzen (41) vorgesehen ist, welcher in eine Exzenterscheibe (40) eingreift.

12. Tür- oder Fensterscharnier nach Anspruch 1, **dadurch gekennzeichnet, dass** der Lappen (6) innerhalb der Bandtasche (5) von einem Tragteil (27) abgestützt ist, welcher über eine von außerhalb der Bandtasche (5) bedienbare Verstellschraube (28) höhenverstellbar ist.

13. Tür- oder Fensterscharnier nach Anspruch 1, **dadurch gekennzeichnet, dass** der Lappen (6) innerhalb der Bandtasche (5) über einen Tragteil (42) abgestützt ist, welcher über eine von der Scharnierachse (4) der Bandtasche (5) her bedienbare Verstellschraube (43) relativ zur Bandtasche (5) höhenverstellbar ist.

14. Tür- oder Fensterscharnier nach Anspruch 1, **dadurch gekennzeichnet, dass** der Lappen (6) an dem mittigen Abschnitt (29) einer die Scharnierachse (4) umschließenden Scharnierrolle (30) angeordnet ist.

## Claims

1. A door or window hinge, in which two hinge parts are in operative connection with one another about a common hinge axis (4), wherein at least one hinge part has a lug (6) which can be inserted into a hinge pocket (5), wherein this lug (6) is pivotable in the hinge pocket about a pivot pin (7) aligned parallel to the hinge axis and can be located in its adjustable pivot position, and wherein the lug (6) embraces the pivot pin (7), **characterised in that** the lug (6) is connected non-displaceably in axial direction with the pivot pin (7), wherein the pivot pin (7) and the lug (6) are jointly retained vertically adjustably in the hinge pocket (5), and **in that** an adjusting member (8) retained horizontally displaceably relative to the lug (6) envelopes the pivot pin (7) in a form-locking manner and can be located in a self-locking fashion in its adjusting position.

2. A door or window hinge according to Claim 1, **characterised in that** the lug (6) engaging into the hinge pocket (5) has in its end zone remote from the hinge axis (4) a through-opening (9) to receive the pivot pin (7) and which in cross-section is in the form of a slot aligned parallel to its plane and extending in the axial direction of the pivot pin (7), wherein the dimension (A) of the cross-section of the slot on its narrow side corresponds at least approximately to the diameter (D) of the portion (B) of the pivot pin (7) guided through the slot.

3. A door or window hinge according to Claim 2, **characterised in that** the end portion of the lug (6) remote from the hinge axis (4) has two bearing bosses (10,11) which are aligned parallel at a distance apart and which have the through-openings (9), wherein the adjusting member (8) embracing the pivot pin (7) in a form-locking manner can be displaced between these two bearing bosses (10,11) transversely to the alignment of the pivot pin (7) and can be located in a self-locking fashion in its adjusted position.

4. A door or window hinge according to any one of Claims 1 to 3, **characterised in that** an adjusting screw (12) engages on the adjusting member (8), which screw can be actuated in the installed position of the lug (6) in the hinge pocket (5).

5. A door or window hinge according to Claim 4, **characterised in that** the adjusting screw (12) lies in the plane passing through the pivot pin (7) and the hinge axis (4) and can be actuated by a screwdriver through a bore (13) passing through the hinge part (2) and the hinge axis (4).

6. A door or window hinge according to any one of Claims 1 to 5, **characterised in that** the pivot pin (7) has in its end zones adjusted to the height of the lug (6) measured in axial direction a respective stop shoulder (14,15), the diameter (D1) of which is larger than the width (A) of the slot for receiving the portion (B) of the pivot pin (7) situated between the stop shoulders (14,15).

7. A door or window hinge according to Claim 6, **characterised in that** the distance apart of the two stop shoulders (14,15) can be adjusted to match the height of the lug (6) measured in axial direction.

8. A door or window hinge according to one of Claims 6 and 7, **characterised in that** at least one of the stop shoulders (14,15) is formed by a sleeve (17) mounted on the threaded portion (16) at the end of the pivot pin (7).

9. A door or window hinge according to any one of Claims 6 to 8, **characterised in that** the stop shoulders (14,15) are formed by stud-like portions (19,20) at the end of the pivot pin (7), which engage in bores (21,22) in the hinge pocket (5) and are axially displaceable in these bores (21,22).

10. A door or window hinge according to Claim 1, **characterised in that** to adjust the pivot position of the lug (6) in the hinge pocket (5) an adjusting screw (23) is provided which is accessible from the surface of the hinge pocket (5) and which is inserted by means of threaded engagement into a cover plate (24) engaging in the lug (6) and retained axially immovably in the hinge pocket (5).

11. A door or window hinge according to Claim 1, **characterised in that** to adjust the pivot position of the lug (6) in the hinge pocket (5) an adjusting pin (41) is provided which is accessible from the hinge axis (4) and which engages in an eccentric disc (40).

12. A door or window hinge according to Claim 1, **characterised in that** the lug (6) is supported inside the hinge pocket (5) by a support member (27) which is vertically adjustable via an adjusting screw (28) which can be operated from outside the hinge pocket (5).

13. A door or window hinge according to Claim 1, **characterised in that** the lug (6) is supported inside the hinge pocket (5) via a support member (42) which is vertically adjustable relative to the hinge pocket (5) via an adjusting screw (43) which can be operated from the hinge axis (4) of the hinge pocket (5).

14. A door or window hinge according to Claim 1, **characterised in that** the lug (6) is disposed on the middle portion (29) of a hinge knuckle (30) enveloping the hinge axis (4).

## Revendications

1. Charnière de porte ou de fenêtre, dans laquelle deux parties sont en liaison active de façon rotative autour d'un axe de charnière commun (4), au moins une partie de charnière présentant une patte (6) pouvant être insérée dans un boîtier (5), cette patte (6) étant pivotante dans le boîtier autour d'un boulon pivot (7) qu'elle entoure parallèlement à l'axe de charnière et pouvant être fixée dans une position de pivotement réglable,
**caractérisée en ce que**
la patte (6) est reliée de façon fixe au boulon pivot (7) en direction axiale, le boulon pivot (7) et la patte (6) sont maintenus ensemble de façon réglable en hauteur dans le boîtier (5), et une pièce de réglage (8) maintenue de façon mobile horizontalement par rapport à la patte (6) entoure le boulon pivot (7) par complémentarité de formes et est fixée de façon autobloquante dans sa position de réglage.

2. Charnière de porte ou de fenêtre selon la revendication 1,
**caractérisée en ce que**
la patte (6) pénétrant dans le boîtier (5) présente, au niveau de son extrémité opposée à l'axe de charnière (4), une ouverture de passage (9) pour recevoir le boulon pivot (7), se présente en coupe transversale sous la forme d'un trou oblong orienté parallèlement à son plan et s'étend dans la direction axiale du boulon pivot (7), la dimension (A) de la section transversale du trou oblong correspond au moins approximativement, au niveau de son côté mince, au diamètre (D) de la section (B) de l'axe pivot (7) introduite à travers celui-ci.

3. Charnière de porte ou de fenêtre selon la revendication 2,
**caractérisée en ce que**
la zone d'extrémité de la patte (6) opposée à l'axe de charnière (4) présente deux bossages de palier (10, 11) orientés parallèlement l'un à l'autre et disposés à une certaine distance l'un de l'autre, ils comprennent les trous de passage (9), la pièce de réglage (8) qui entoure par complémentarité de formes le boulon pivot (7) est mobile entre ces deux bossages de palier (10, 11) perpendiculairement à l'orientation du boulon pivot (7) et peut être autobloquée en position réglée.

4. Charnière de porte ou de fenêtre selon l'une des revendications 1 à 3,
**caractérisée en ce qu'**
une vis de réglage (12) pouvant être actionnée dans le boîtier (5) en position montée de la patte (6) s'engrène au niveau de la pièce de réglage (8).

5. Charnière de porte ou de fenêtre selon la revendication 4,
**caractérisée en ce que**
la vis de réglage (12) se trouve dans le plan traversant le boulon pivot (7) et l'axe de charnière (4) et peut être actionnée à l'aide d'un outil de vissage par un alésage (13) qui traverse la partie de charnière (2) et l'axe de charnière (4).

6. Charnière de porte ou de fenêtre selon l'une des revendications 1
à 5,
**caractérisée en ce que**
le boulon pivot (7) présente, au niveau de chacune de ses extrémités, une collerette de butée (14, 15) adaptée à la hauteur mesurée en direction axiale de la patte (6), et dont le diamètre (D1) est supérieur à la largeur (A) du trou oblong permettant de recevoir la section (B) du boulon pivot (7) située entre les collerettes de butée (14, 15).

7. Charnière de porte ou de fenêtre selon la revendication 6,
**caractérisée en ce que**
la distance entre les deux collerettes de butée (14, 15) peut être réglée pour s'adapter à la hauteur de la patte (6) mesurée en direction axiale.

8. Charnière de porte ou de fenêtre selon l'une des revendications 6 et 7,
**caractérisée en ce qu'**
au moins l'une des collerettes de butée (14, 15) est formée par une douille (17) placée sur une section filetée (16) au niveau de l'extrémité du boulon pivot (7).

9. Charnière de porte ou de fenêtre selon l'une des revendications 6
à 8,
**caractérisée en ce que**
les collerettes de butée (14, 15) sont formées par des sections en forme de boulon (19, 20) aux extrémités du boulon pivot (7), et s'engrènent dans le boîtier (5) par des alésages (21, 22) où elles sont axialement mobiles.

10. Charnière de porte ou de fenêtre selon la revendication 1,
**caractérisée en ce que**
pour le réglage de la position de pivotement de la patte (6) dans le boîtier (5), une vis de réglage (23) accessible à la surface du boîtier (5), est introduite au moyen d'un filetage dans une patte (24) s'engrenant dans la patte (6) et maintenue axialement dans le boîtier (5) de façon fixe.

11. Charnière de porte ou de fenêtre selon la revendication 1,
**caractérisée en ce que**
le réglage de la position de pivotement de la patte (6) dans le boîtier (5), s'effectue par un boulon de réglage (41), accessible depuis l'axe de charnière (4), qui s'engrène dans un disque d'excentrique (40).

12. Charnière de porte ou de fenêtre selon la revendication 1,
**caractérisée en ce que**
la patte (6) est soutenue à l'intérieur du boîtier (5) par une pièce de support (27) réglable en hauteur par une vis de réglage (28) commandée depuis l'extérieur du boîtier (5).

13. Charnière de porte ou de fenêtre selon la revendication 1,
**caractérisée en ce que**
la patte (6) est soutenue dans le boîtier (5) par une pièce de support (42) réglable en hauteur par rapport à celui-ci par une vis de réglage (43) commandée depuis l'axe de charnière (4) du boîtier (5).

14. Charnière de porte ou de fenêtre selon la revendication 1,
**caractérisée en ce que**
la patte (6) est disposée au niveau de la section médiane (29) d'un cylindre de charnière (30) entourant l'axe de charnière (4).
